# EUROPÄISCHE PATENTSCHRIFT

(11) **EP 1 321 589 B1**
(45) Veröffentlichungstag und Bekanntmachung des Hinweises auf die Patenterteilung: **16.08.2006**
(21) Anmeldenummer: 02024641.9
(22) Anmeldetag: 05.11.2002
(51) Int. Cl.: E03C 1/322, E03C 1/32, E03D 11/14, F16B 37/08

(54) **Befestigungsbeschlag für eine Sanitärbefestigung**
Anchorage fitting for sanitary mounting
Ferrure de fixation pour fixation sanitaire

(30) Priorität: 22.12.2001 DE 10163776
(43) Veröffentlichungstag der Anmeldung: 25.06.2003
(73) Patentinhaber: fischerwerke Artur Fischer GmbH & Co. KG, 72178 Waldachtal (DE)
(72) Erfinder: Breuer, Harald, 72270 Baiersbronn (DE); Ruhl, Dieter, 72250 Freudenstadt (DE); Schäffer, Marc, 72160 Horb-Bildechingen (DE); Schäuffele, Jürgen, 72290 Lossburg (DE)

(56) Entgegenhaltungen:
- EP-A- 0 908 637
- EP-A- 0 942 182
- EP-A- 1 083 341
- WO-A-99/08006
- US-A- 4 378 187
- US-A- 5 340 252

## Beschreibung

Die Erfindung betrifft einen Befestigungsbeschlag für eine Sanitärbefestigung mit den Merkmalen des Oberbegriffs des Anspruchs 1. Dabei ist mit Sanitärbefestigung insbesondere eine Befestigung eines Klosetts (WC), Bidets, Waschbeckens oder Urinals an einer Wand gemeint. Mit Sanitärteil ist nachfolgend dementsprechend insbesondere ein Klosett, Bidet, Waschbecken oder Urinal, also insbesondere ein Keramikteil, gemeint.

Bisher ist es üblich, ein derartiges Sanitärteil, welches zwei Löcher an einer einer Wand zugewandten Seite aufweist, mit den Löchern auf in der Wand verankerte Gewindestangen oder dgl. aufzusetzen und mit Muttern festzuschrauben, wobei zwischen die Muttern und das Sanitärteil üblicherweise eine oder mehrere Unterlegscheiben untergelegt werden. Diese Art der Befestigung hat den Nachteil, dass nach dem Aufsetzen des Sanitärteils auf die Gewindestangen das Sanitärteil gehalten werden muss, bis mindestens eine der beiden Muttern auf eine der beiden Gewindestangen zumindest lose, d. h. von Hand, aufgeschraubt ist. Da die Sanitärteile üblicherweise schwer sind, ist diese Art der Befestigung für eine Person mühsam

Aus den Druckschriften US 4,378,187 sowie US 5,340,252 sind außerdem Schnellspannvorrichtungen bekannt, die grundsätzlich auch für die Befestigung von Sanitärteilen anwendbar sind. Sie weisen ein Gehäuse und eine zweiteilige Mutter auf, die um ihre Achse drehbar in dem Gehäuse einliegt. Gehäuse und Mutter sind derart geformt, dass sich beim Verschieben einer Gewindestange oder dgl. innerhalb der Mutter die Teile der Mutter in der einen Verschieberichtung auseinander und bei entgegengesetzter Verschieberichtung zueinander bewegen. Hierdurch wird erreicht, dass die Schnellspannvorrichtung beispielsweise über eine Gewindestange geschoben werden kann und sich selbsttätig gegenüber der Gegenbewegung sperrt. Allerdings ist eine derartige Schnellspannvorrichtung für die Befestigung von Sanitärteilen nicht geeignet, da die Befestigung nicht ohne Weiteres und insbesondere nicht bei nur seitlicher Zugänglichkeit demontiert werden kann.

Der Erfindung liegt die Aufgabe zugrunde, einen Befestigungsbeschlag für eine Sanitärbefestigung vorzuschlagen, die das Befestigen an der Wand vereinfacht.

Diese Aufgabe wird durch die Merkmale des Anspruchs 1 gelöst. Der erfindungsgemäße Befestigungsbeschlag weist ein Gehäuse auf, das formschlüssig in eine dafür vorgesehene Aussparung eines Sanitärteils einlegbar ist. Des Weiteren sieht die Erfindung eine zwei- oder auch mehrteilige Mutter vor, die um ihre Achse drehbar in dem Gehäuse einliegt. Beim Einführen einer Gewindestange in die Mutter drückt die Gewindestange die Teile der Mutter auseinander, so dass die Gewindestange ohne Drehen der Gewindestange oder der Mutter in die Mutter einschiebbar ist. Um ein Herausziehen der Gewindestange aus der Mutter zu verhindern, sieht die Erfindung eine Zuspannfläche vor, die bei einer von der Gewindestange auf die Mutter ausgeübten Zugkraft die Teile der Mutter zusammenspannt, und dadurch das Gewinde der Mutter mit dem Gewinde des Gewindestabs in Eingriff hält. Die Zuspannfläche kann beispielsweise als Innenkonusfläche im Gehäuse und/oder als Außenkonusfläche an den Teilen der Mutter ausgebildet sein. Dabei ist verallgemeinernd unter Konusfläche auch eine ballige oder hohlrunde Ringfläche zu verstehen. Die Zuspannfläche ist so angeordnet, dass bei einer von der Gewindestange auf die Mutter ausgeübten Zugkraft die Teile der Mutter nach innen, d. h. zusammengedrückt werden und dadurch das Gewinde der Mutter mit dem Gewinde der Gewindestange in Eingriff bringen und halten.

Weiterhin sieht die Erfindung ein Winkelgetriebe vor, mit dem die Mutter drehend antreibbar ist. Das Winkelgetriebe kann mit einem Werkzeug, beispielsweise einem Schraubendreher, einem Sechskantschlüssel (Inbusschlüssel) oder dgl; drehend angetrieben werden. Dies hat den Vorteil, dass das Anziehen der Mutter von der Seite her möglich ist und vereinfacht in vielen Fällen das Ansetzen des Drehwerkzeugs und das Drehen. Weiterer Vorteil ist eine größere Designfreiheit für das Sanitärteil, da ein vergleichsweise kleines Loch für das Ansetzen des Drehwerkzeugs genügt.

Die Erfindung ermöglicht es, ein Sanitärteil mit in Aussparungen des Sanitärteils eingesetzten Befestigungsbeschlägen auf Gewindestangen aufzusetzen, die aus einer Wand vorstehend in der Wand verankert sind. Dabei gelangen die Gewindestangen in vorstehend beschriebener Weise ohne eine Drehbewegung in die Muttern der Befestigungsbeschläge. Da die Muttern in vorstehend beschriebener Weise gegen ein Herausziehen der Gewindestangen sperren, ist das Sanitärteil provisorisch auf den Gewindestangen an der Wand gehalten. Anschließend wird durch Drehen der Muttern über das Winkelgetriebe das Sanitärteil gegen die Wand gespannt. Hierbei braucht das Sanitärteil nicht mehr gehalten zu werden. Die Befestigung des Sanitärteils ist dadurch vereinfacht.

Eine Ausgestaltung der Erfindung sieht ein Federelement vor, welches die Teile der Mutter elastisch zusammenzieht oder zusammendrückt. Das Federelement bewirkt, dass die Teile der Mutter nach dem Einführen des Gewindestabs zusammengedrückt werden und dadurch das Gewinde der Mutter mit dem Gewinde des Gewindestabs in Eingriff kommt und eine Zugkraft auf die Mutter ausgeübt werden kann, die wiederum über die Zuspannfläche die Teile der Mutter zusammenspannt bzw. zusammenhält.

Eine Ausgestaltung der Erfindung sieht als Winkelgetriebe ein Untersetzungsgetriebe zum Drehen der Mutter vor. Dies hat den Vorteil, dass ein Drehmoment zum An- und Festziehen der Mutter verringert ist. Das Winkelgetriebe kann beispielsweise als Tellerradgetriebe ausgeführt sein.

Eine Ausgestaltung der Erfindung sieht eine drehfeste und axial verschiebliche Verbindung der Mutter mit dem Winkelgetriebe vor. Dadurch lässt sich die Mutter durch eine Zugkraft der Gewindestange im Gehäuse verschieben, so dass die Zuspannfläche wirksam wird und die Teile der Mutter zusammendrückt. Das Winkelgetriebe braucht wegen der Axialverschiebliöhkeit zwischen Mutter und Getriebe nicht mit der Mutter verschoben werden, wodurch eine Lagerung der Getrieberäder vereinfacht ist.

Eine Ausgestaltung der Erfindung sieht eine Klauenkupplung zum drehfesten und axial verschieblichen Verbinden der Mutter mit dem Winkelgetriebe vor.

Die Erfindung wird nachfolgend anhand eines in der Zeichnung dargestellten Ausführungsbeispiels näher erläutert. Es zeigen:
- Figur 1: ein Ausführungsbeispiel eines erfindungsgemäßen Befestigungsbeschlags in perspektivischer Explosionsdarstellung;
- Figur 2: den Befestigungsbeschlag aus Figur 1 von einer Seite gesehen in einem Halbschnitt; und
- Figur 3: eine Anwendung des Befestigungsbeschlags aus Figur 1.

Der in Figuren 1 und 2 dargestellte, erfindungsgemäße Befestigungsbeschlag 10 weist ein zweiteiliges Gehäuse 12 auf, in dem eine Mutter 14 um ihre gedachte Achse drehbar einliegt und in dem ein Winkelgetriebe 15 zum drehenden Antrieb der Mutter 14 untergebracht ist.

Das Gehäuse 12 besteht aus zwei identischen und spiegelsymmetrischen Teilen, die beide mit der Bezugszahl 12 bezeichnet sind. Das Gehäuse 12 ist aus Kunststoff beispielsweise durch Spritzgießen hergestellt, es kann allerdings auch aus einem anderen Material, beispielsweise aus Metall, hergestellt sein. Das Gehäuse 12 weist an einer Stirnseite eine Öffnung 18 mit einer Innenfase 20 zum Einführen einer Gewindestange 22 auf. Die Öffnung 18 fluchtet mit der im Gehäuse 12 einliegenden Mutter 14.

Die Mutter 14 ist zweiteilig, sie ist entlang einer gedachten Axialebene in zwei identische Teile 16 geteilt. Die Teile 16 der Mutter 14 bilden Zylinderhalbschalen mit einem Innen-oder Mutterngewinde, das in der Zeichnung nicht sichtbar ist.

Ein in eine umlaufende Nut eingelegter Gummiring bildet ein Federelement 24, das die beiden Teile 16 der Mutter 14 elastisch zusammenspannt.

An einem der Öffnung 18 des Gehäuses 12 zugewandten Stirnrand weisen die Teile 16 der Mutter 14 eine Außenkonusfläche 26 auf, die eine Zuspannfläche bildet und die mit einer Innenkonusfläche 28 (Figur 2) zusammenwirkt, die ebenfalls eine Zuspannfläche bildet und die an einer der Mutter 14 zugewandten Innenseite der Öffnung 18 des Gehäuses 12 ausgebildet ist.

An einer der Öffnung 18 des Gehäuses 12 abgewandten Stirnseite weisen die beiden Teile 16 der Mutter 14 Fortsätze auf, die gemeinsam einen Quersteg 30 der Mutter 14 bilden.

Das Winkelgetriebe 15 ist in Verlängerung der Mutter 14 auf deren der Öffnung 18 des Gehäuses 12 abgewandter Stirnseite im Gehäuse 12 angeordnet. Das Winkelgetriebe 15 ist als Kegelradgetriebe ausgebildet, es bildet ein (90°-)Winkel- und Untersetzungsgetriebe Ein Tellerrad 32 des Winkelgetriebes 15 ist koaxial zur Mutter 14 drehbar im Gehäuse 12 gelagert. Das Tellerrad 32 weist eine mit ihm einstückige, zylinderförmige Verlängerung 34 auf, die von einem Querschlitz durchsetzt ist, in dem der Quersteg 30 der Mutter 14 einliegt. Die Verlängerung 34 des Tellerrads 32 und der Quersteg 30 der Mutter 14 bilden eine Klauenkupplung 30, 34, die das Tellerrad 32 drehfest mit der Mutter 14 verbindet und eine. Axialbeweglichkeit der Mutter 14 zulässt.

Ein mit dem Tellerrad 32 kämmendes Kegelrad 36 ist ebenfalls drehbar im Gehäuse 12 gelagert, wobei sich gedachte Achsen des Tellerrads 32 und des Kegelrads 36 rechtwinklig schneiden. Das Kegelrad 36 ist einstückig mit einem kurzen Schaft 38, der einen Innensechskantkopf 40 nach Art einer Inbusschraube aufweist. Mit einem nicht dargestellten Sechskant- oder Inbusschlüssel ist das Kegelrad 36 drehend antreibbar, das seinerseits das Tellerrad 32 und über die Klauenkupplung 30, 34 die Mutter 14 drehend antreibt.

Die Verwendung des erfindungsgemäßen Befestigungsbeschlags 10 wird gemäß Figur 3 anhand der Befestigung eines Klosetts 42 (WC) an einer Wand 44 erläutert. Zur Befestigung des Klosetts 42 werden üblicherweise zwei Gewindestangen 22 als Anker in gleicher Höhe mit Abstand nebeneinander in der Wand 44 verankert. Da die Gewindestangen 22 einander überdecken, ist in der Zeichnung nur eine Gewindestange 22 sichtbar. Die Gewindestangen 22 können zur Verankerung in einem Bohrloch in der Wand 44 beispielsweise einzementiert oder mit einem Dübel verankert werden.

Der Befestigungsbeschlag 10 wird mit seinem Gehäuse 12 in eine Aussparung 46 des Klosetts 42 formschlüssig eingesetzt. Das Gehäuse 12 weist mit ihm einstückige Feder laschen 48 an seinen Längsseiten und an der Stirnseite auf, an der das Winkelgetriebe 15 angeordnet und die der Öffnung 18 abgewandt ist. Die Federlaschen 48 halten den Befestigungsbeschlag 10 spielfrei in der Aussparung 46, wobei die Federlaschen 48 an der Stirnseite des Gehäuses 12 das Gehäuse 12 mit derjenigen Stirnseite unmittelbar und spielfrei gegen die Aussparung 46 drücken, an der die Öffnung 18 ausgebildet ist, d. h. die der Wand 44 zugewandt ist.

Das Klosett 42 wird so an die Wand 44 gesetzt, dass die aus der Wand 44 vorstehenden Gewindestangen 22 durch die Öffnung 18 in das Gehäuse 12 und in die Mutter 14 eintreten. Die Gewindestangen 22 drücken beim Eintreten in die Mutter 14 die Teile 16 der Mutter 14 gegen die Kraft des Federelements 24 auseinander, wodurch die Gewindestangen 22 in die Mutter 14 einführbar sind. Nachdem die Gewindestange 22 in die Mutter 14 eingeführt ist, drückt bzw. zieht das Federelement 24 die Teile 16 der Mutter 14 federelastisch zusammen, so dass ein Gewinde der Mutter 14 und ein Gewinde der Gewindestange 22 in Eingriff miteinander kommen. Eine auf das Klosett 42 durch sein Gewicht ausgeübte, von der Wand 44 weg gerichtete Zugkraft bewegt die Mutter 14, deren Gewinde mit dem Gewinde der Gewindestange 22 in Eingriff steht, in Richtung zur Öffnung 18 des Gehäuses 12. Dabei gelangt die Außenkonusfläche 26 der Mutter 14 gegen die Innenkonusfläche 28 (Figur 2) des Gehäuses 12, die die Teile 16 der Mutter 12 an den Außenkonusflächen 26 zusammendrückt. Die Innenkonusfläche 28 des Gehäuses 12 und die Außenkonusfläche 26 der Mutter 14 bilden Zuspannflächen, die durch Zug an der Gewindestange 22 die Teile 16 der Mutter 14 zusammenspannen und dadurch die Gewinde der Mutter 14 und der Gewindestange 46 zusätzlich zum Federelement 24 in Eingriff miteinander halten. Das Klosett 42 ist dadurch durch Aufsetzen auf die Gewindestangen 22 provisorisch an der Wand 44 befestigt. Zum Spannen des Klosetts 42 gegen die Wand 44 wird über das Winkelgetriebe 15 die Mutter 14 drehend angetrieben und dadurch in Richtung der Wand 44 geschraubt. Die Mutter 14 bewegt über das formschlüssig in der Aussparung 46 des Klosetts 42 einliegende Gehäuse 12 das Klosett 42 gegen die Wand 44 und spannt das Klosett 42 an der Wand 44 fest.

## Patentansprüche

1. Befestigungsbeschlag (10) für eine Sanitärbefestigung, mit einem Gehäuse (12), das formschlüssig in eine Aussparung eines Sanitärteils einlegbar ist, wobei der Befestigungsbeschlag (10) eine mindestens zweiteilige Mutter (14) aufweist, die um ihre Achse drehbar in dem Gehäuse (12) einliegt, und wobei der Befestigungsbeschlag (10) eine Zuspannfläche (26, 28) aufweist, die die Teile (16) der Mutter (14) bei einer auf die Mutter (14) ausgeübten Zugkraft zusammen spannt , **dadurch gekennzeichnet, dass** der Befestigungsbeschlag (10) ein Winkelgetriebe (15) aufweist, mit dem die Mutter (14) drehend antreibbar ist.

2. Befestigungsbeschlag nach Anspruch 1, **dadurch gekennzeichnet, dass** das Gehäuse (12) eine Innenkonusfläche (28) als Zuspannfläche aufweist.

3. Befestigungsbeschlag nach Anspruch 1, **dadurch gekennzeichnet, dass** die Teile (16) der Mutter (14) eine Außenkonusfläche (26) als Zuspannfläche aufweisen.

4. Befestigungsbeschlag nach Anspruch 1, **dadurch gekennzeichnet, dass** der Befestigungsbeschlag (10) ein Federelement (24) aufweist, das die Teile (16) der Mutter (14) elastisch zusammenspannt.

5. Befestigungsbeschlag nach Anspruch 1, **dadurch gekennzeichnet, dass** das Winkelgetriebe (15) ein Untersetzungsgetriebe ist.

6. Befestigungsbeschlag nach Anspruch 1, **dadurch gekennzeichnet, dass** die Mutter (14) drehfest und axial verschieblich mit dem Winkelgetriebe (15) verbunden ist.

7. Befestigungsbeschlag nach Anspruch 6, **dadurch gekennzeichnet, dass** der Befestigungsbeschlag (10) eine Klauenkupplung (30, 34) aufweist, der die Mutter (14) drehfest und axial verschieblich mit dem Winkelgetriebe (15) verbindet.

## Claims

1. Anchorage fitting (10) for a sanitary ware anchorage, having a housing (12) which can be inserted interlockingly into a recess in an item of sanitary ware, the anchorage fitting (10) having an at least two-part nut (14) which is installed so as to be pivotable about its axis in the housing (12), and the anchorage fitting (10) having a tensioning surface (26, 28) which clamps the parts (16) of the nut (14) together when a tensile force is exerted on the nut (14), **characterized in that** the anchorage fitting (10) has an angular gear (15) with which the nut (14) is drivable in rotation.

2. Anchorage fitting according to claim 1, **characterized in that** the housing (12) has an inner conical surface (28) as tensioning surface.

3. Anchorage fitting according to claim 1, **characterized in that** the parts (16) of the nut (14) have an outer conical surface (26) as tensioning surface.

4. Anchorage fitting according to claim 1, **characterized in that** the anchorage fitting (10) has a resilient element (24) which resiliently clamps the parts (16) of the nut (14) together.

5. Anchorage fitting according to claim 1, **characterized in that** the angular gear (15) is a reduction gear.

6. Anchorage fitting according to claim 1, **characterized in that** the nut (14) is connected to the angular gear (15) to rotate conjointly therewith and be axially displaceable.

7. Anchorage fitting according to claim 6, **characterized in that** the anchorage fitting (10) has a claw coupling (30, 34) which joins the nut (14) to the angular gear (15) to rotate conjointly therewith and be axially displaceable.

## Revendications

1. Garniture de fixation (10) pour une fixation de sanitaire pourvue d'un boîtier (12), qui peut être disposé mécaniquement dans un évidement d'une pièce sanitaire, la garniture de fixation (10) comportant un écrou au moins en deux parties (14), qui repose de manière rotative autour de son axe dans le boîtier (12) et la garniture de fixation (10) comportant une surface de tension (26, 28), qui tend les parties (16) de l'écrou (14) jusqu'à une force de traction exercée sur l'écrou (14), **caractérisée en ce que** la garniture de fixation (10) comporte un réducteur angulaire (15) à l'aide duquel l'écrou (14) peut être entraîné en rotation.

2. Garniture de fixation selon la revendication 1, **caractérisée en ce que** le boîtier (12) comporte une surface conique interne (28) comme surface de tension.

3. Garniture de fixation selon la revendication 1, **caractérisée en ce que** les parties (16) de l'écrou (14) comportent une surface conique externe (26) comme surface de tension.

4. Garniture de fixation selon la revendication 1, **caractérisée en ce que** la garniture de fixation (10) comporte un élément de ressort (24) qui tend de manière élastique les parties (16) de l'écrou (14).

5. Garniture de fixation selon la revendication 1, **caractérisée en ce que** le réducteur angulaire (15) est un engrenage réducteur.

6. Garniture de fixation selon la revendication 1, **caractérisée en ce que** l'écrou (14) est relié de manière fixe en rotation et à pouvoir être décalé axialement avec le réducteur angulaire (15).

7. Garniture de fixation selon la revendication 6, **caractérisée en ce que** la garniture de fixation (10) comporte un accouplement à griffes (30, 34), qui relie l'écrou (14) de manière fixe en rotation et à pouvoir être décalé axialement avec le réducteur angulaire (15).
